# EUROPÄISCHE PATENTANMELDUNG

(11) **EP 4 613 604 A1**
(43) Veröffentlichungstag der Anmeldung: **10.09.2025**
(21) Anmeldenummer: 25157020.6
(22) Anmeldetag: 11.02.2025
(51) Int. Cl.: B61L 5/10, B61L 5/02

(54) **ZUNGENKLOBEN EINES KLAMMERVERSCHLUSSES SOWIE KLAMMERVERSCHLUSS JEWEILS FÜR EIN WEICHENSTELLSYSTEM**

(30) Priorität: 06.03.2024 DE 202024101089 U
(71) Anmelder: Bharat Forge CDP GmbH, 58256 Ennepetal (DE)
(72) Erfinder: RIEDEL, Klaus, 58339 Breckerfeld (DE)
(74) Vertreter: Hoffmann Eitle

(57) **Zusammenfassung**

Die vorliegende Offenbarung betrifft einen Zungenkloben eines Klammerverschlusses für ein Weichenstellsystem sowie einen Klammerverschluss für ein Weichenstellstellsystem mit einem solchen Zungenkolben. Der Zungenkolben umfasst einen Zungenklobenkörper mit zwei sich vertikal erstreckenden und nebeneinander verlaufenden Stegen, die über einen Verbindungsbereich miteinander verbunden sind und zwischen sich einen Aufnahmeraum für ein Befestigungsauge einer Verschlussklammer bilden, wobei der Zungenklobenkörper im Verbindungsbereich einen horizontalen Aufnahmeschlitz zur Aufnahme eines Fußes einer Stellzunge und in den Stegen zwei horizontal entlang einer Fluchtrichtung miteinander fluchtende Aufnahmeöffnungen zur Aufnahme eines Exzenterbolzens aufweist, und wobei der Zungenkloben an zumindest einem der beiden Stege an dessen Aufnahmeöffnung eine sich radial zur Fluchtrichtung und über einen Teil des Umfangs der Aufnahmeöffnung erstreckende Ausnehmung zur teilweisen Aufnahme zumindest eines Flansches einer Befestigungsmutter des Exzenterbolzens aufweist.

## Beschreibung

### HINTERGRUND DER ERFINDUNG

### Technisches Gebiet

Die vorliegende Erfindung betrifft einen Zungenkloben eines Klammerverschlusses für ein Weichenstellsystem sowie einen Klammerverschluss für ein Weichenstellsystem mit einem solchen Zungenkloben.

### Beschreibung des Stands der Technik

In einem Weichenstellsystem werden je nach vorgegebener Fahrrichtung zwei Stellzungen so bewegt, dass sich eine der beiden Stellzungen in Kontakt zur zugehörigen Backenschiene befindet, während sich die andere Stellzunge in einem geeigneten Abstand, dem sogenannten Zungenaufschlag, von der zugehörigen anderen Backenschiene entfernt befindet. Die gleichzeitige Steuerung der Weichenverschlüsse eines Weichenstellsystems geschieht über eine Schieberstange, die mit Verschlussklammern zusammenwirkt und den Weichenverschluss öffnet bzw. verriegelt.

Bei einem vertikalen Klammerverschluss wird die Verschlussklammer um eine horizontale Achse an einem Zungenkloben verschwenkt. Der Zungenkloben ist zudem über eine Schraubbefestigung mit der Stellzunge verbunden.

Um die einzelnen Komponenten eines wie oben beschriebenen Weichenstellsystems exakt justieren und potenzielle Verschleißerscheinungen ausgleichen zu können, ist es im Stand der Technik, beispielsweise aus der EP 2 591 972 A2 bekannt, die Verschlussklammer über einen Exzenterbolzen am Zungenkloben schwenkbar zu befestigen.

Die Verwendung eines Exzenterbolzens bedingt, dass über ein geeignetes Einstellelement, wie z.B. eine Einstellscheibe, der Hub des Exzenterbolzens in abgestuften Schritten eingestellt und fixiert werden kann. Auch die genaue Position der Stellzunge relativ zum Zungenkloben ist einstellbar gestaltet.

Damit diese Einstellkomponenten während des Betriebs überprüft und gegebenenfalls nachjustiert werden können, müssen diese leicht zugänglich sein.

Dies ist jedoch oftmals nicht problemlos möglich, da der verfügbare Bauraum im Bereich der Einstellkomponenten stark begrenzt ist. Auf Grund dieses erschwerten Zugriffes auf die Einstellkomponenten und auf Grund des begrenzten Arbeitsbereichs ist es oftmals mühselig, beispielsweise den Hub des Exzenterbolzens einzustellen. Mitunter kann dies außerdem die Fertigung und Verwendung von Spezialwerkzeugen erfordern, was sich negativ auf die Anwenderfreundlichkeit auswirkt und die Dauer für Wartung und/oder Nachjustierung negativ beeinflusst.

Zudem sind hohe Sicherheitsstandards zu erfüllen. Zu diesen gehört unter anderem, dass sich die Einstellkomponenten im Bereich des Zungenklobens nicht selbsttätig lösen können.

Aus diesem Grund wird eine Lösung gesucht, um bei einer hohen Betriebssicherheit eines Weichenstellsystems, die Anwenderfreundlichkeit bei der Einstellung und/oder Nachjustierung eines Klammerverschlusses unter sehr beengten Bauraumverhältnissen zu steigern.

Aus der EP 1 020 341 B1 sowie der EP 2 591 972 A2 sind diesbezüglich bisher lediglich Sicherungselemente für einen Zungenkloben eines Klammerverschlusses für ein Weichenstellsystem bekannt, welche beispielsweise mittels einer aus einer Metallplatte geformten Sicherungskappe die zur Verbindung der Stellzunge mit dem Zungenkloben vorgesehene Schraube gegen selbsttätiges Lösen sichern und somit die Betriebssicherheit steigern. Probleme, die auf Grund der vorherrschenden Begrenzung des Bauraums bei der Einstellung und/oder Nachjustierung auftreten, werden dabei jedoch bisher nicht tangiert, so dass die Anwenderfreundlichkeit solcher Zungenkloben eines Klammerverschlusses weiterhin verbesserungswürdig bleibt.

### DARSTELLUNG DER ERFINDUNG

Der Erfindung liegt die Aufgabe zugrunde, einen Zungenkloben eines Klammerverschlusses für ein Weichenstellsystem sowie einen Klammerverschluss für ein Weichenstellsystem mit einem solchen Zungenkloben vorzuschlagen, welche mit einer möglichst einfachen und damit kostengünstigen Konfiguration eine hohe Betriebssicherheit des Weichenstellsystems auch bei hoher mechanischer Belastung und sehr langer Einsatzzeit des Weichenstellsystems sicherstellen und gleichzeitig die Anwenderfreundlichkeit bei der Einstellung und/oder Nachjustierung des Klammerverschlusses unter beengten Bauraumverhältnissen steigern.

Diese Aufgabe wird durch einen Zungenkloben eines Klammerverschlusses für ein Weichenstellsystem mit den Merkmalen des Anspruchs 1 und/oder durch einen Klammerverschluss für ein Weichenstellsystem mit den Merkmalen des Anspruchs 8 gelöst. Bevorzugte Ausführungsformen ergeben sich aus den abhängigen Ansprüchen.

Gemäß einem Aspekt der vorliegenden Erfindung weist der Zungenkloben eines Klammerverschlusses für ein Weichenstellsystem einen Zungenklobenkörper auf.

Der Zungenklobenkörper weist zwei sich vertikal erstreckende und nebeneinander, insbesondere parallel zueinander, verlaufenden Stege auf. Die Stege des Zungenklobenkörpers sind über einen Verbindungsbereich miteinander verbunden und bilden so zwischen sich einen Aufnahmeraum für ein Befestigungsauge einer Verschlussklammer.

Der Zungenklobenkörper weist ferner einen horizontalen Aufnahmeschlitz im Verbindungsbereich auf. Dieser Aufnahmeschlitz ist dazu ausgestaltet, einen Fuß einer Stellzunge aufzunehmen.

Der Zungenklobenkörper weist zudem in den Stegen zwei horizontal entlang einer Fluchtrichtung miteinander fluchtende Aufnahmeöffnungen auf. Diese Aufnahmeöffnungen sind dazu ausgestaltet, einen Exzenterbolzen aufzunehmen.

An zumindest einem der beiden Stege ist an dessen Aufnahmeöffnung eine Ausnehmung vorgesehen. Die Ausnehmung erstreckt sich radial zur Fluchtrichtung und über einen Teil des Umfangs der Aufnahmeöffnung. Dabei ist die Ausnehmung dazu ausgestaltet, zumindest einen Flansch einer Befestigungsmutter des Exzenterbolzens teilweise oder vollständig aufzunehmen.

Indem zumindest der Flansch der Befestigungsmutter des Exzenterbolzens in der Ausnehmung am Zungenkloben aufgenommen werden kann, wird durch die beschriebene Konfiguration des Zungenklobens eine axiale Begrenzung des Bewegungsspielraums der Befestigungsmutter in zwei Richtungen erzeugt. Mit anderen Worten: Der axiale Bewegungsspielraum der Befestigungsmutter auf dem Exzenterbolzen wird beim Fixieren und Lösen des Exzenterbolzens, beispielsweise um den Hub des Exzenterbolzens einzustellen bzw. zu justieren, in beide Axialrichtungen begrenzt. So wird insbesondere beim Lösen der Befestigungsmutter durch das Zusammenspiel aus Flansch und Ausnehmung eine axiale Blockade der weiteren Bewegung der Befestigungsmutter mit dem Ziel erzeugt, dadurch den Exzenterbolzen in eine der Löserichtung der Befestigungsmutter entgegengesetzte Richtung bewegen zu können, nachdem der Flansch der Befestigungsmutter mit der Ausnehmung in Kontakt gekommen ist. Aufgrund einer solchen Konfiguration ist es also möglich, dass kein weiteres Werkzeug, beispielsweise ein Hammer, verwendet werden muss, um die axiale Position des Exzenterbolzens zu verändern. Im Gegenteil, das Vorsehen einer wie oben beschriebenen Ausnehmung ermöglicht, dass durch Einbringung einer Rotationskraft auf die Befestigungsmutter beim Lösen derselben, nach der Kontaktierung des Flansches der Befestigungsmutter mit einem Rand der Ausnehmung, eine axiale Positionsmanipulation des Exzenterbolzens erwirkt werden kann. Entsprechend kann auch bei wenig Bauraum die Einstellung des Hubs des Exzenterbolzens durch einen solchen Zungenkloben einfach und besonders anwenderfreundlich realisiert werden.

Im vorliegenden Kontext ist festzuhalten, dass die verwendeten Begriffe "vertikal" und "horizontal" vor allem der Beschreibung der Orientierung und Ausrichtung bestimmter Elemente und Komponenten des Zungenkloben bzw. des Klammerverschlusses für ein Weichenstellsystem relativ zueinander dienen, jedoch nicht auf eine bestimmte Lage im Schwerefeld der Erde oder einem anderen Referenzsystem beschränkt sind. Diese Begrifflichkeiten sind ferner so zu verstehen, dass moderate Abweichungen von einer vertikalen bzw. horizontalen Richtung oder Ebene mit umfasst sind, so dass die Beschreibung in diesem Zusammenhang nicht beschränkend ausgelegt werden darf. So können die Begriffe "vertikal" und "horizontal" im gesamten Text ebenso als "im Wesentlichen vertikal" bzw. "im Wesentlichen horizontal" mit Abweichungen z.B. von jeweils ± 5° verstanden werden.

Bevorzugt ist die Ausnehmung integral mit dem Zungenklobenkörper ausgebildet.

Dies ermöglicht, die Anzahl der notwendigen Teile zu reduzieren sowie die Gefahr von sich ablösenden Verbindungselementen zwischen Zungenklobenkörper und Ausnehmung, zum Beispiel auf Grund von Vibrationen, zu eliminieren. So kann die Betriebssicherheit des Weichenstellsystems auch bei hoher mechanischer Belastung und sehr langer Einsatzzeit weiter erhöht werden.

Die Ausnehmung kann zum Beispiel unter Verwendung eines Schwalbenschwanzfräsers in den Zungenklobenkörper gefräst werden, um so eine Tasche im Zungenklobenkörper zu bilden, welche ausgestaltet ist, den Flansch der Befestigungsmutter teilweise aufzunehmen.

Im Falle einer integralen Ausbildung der Ausnehmung mit dem Zungenklobenkörper ist bevorzugt, dass die Ausnehmung eine seitliche Einführöffnung über einen Teil des Umfangs der Aufnahmeöffnung aufweist. Über diese seitliche Einführöffnung ist die Befestigungsmutter aufnehmbar.

Dies ermöglicht eine besonders einfache und zuverlässige Montage der Befestigungsmutter am Exzenterbolzen, wobei gleichzeitig das vollständige Ablösen der Mutter vom Exzenterbolzen verhindert werden kann. Außerdem kann der für den Zungenkloben nötige Bauraum möglichst kompakt gehalten werden.

Alternativ zur integralen Ausbildung der Ausnehmung mit dem Zungenklobenkörper kann die Ausnehmung zumindest teilweise oder vollständig mittels einer Platte ausgebildet sein. Eine derartige Platte ist am Zungenklobenkörper befestigt, insbesondere angeschraubt.

Eine solche Konfiguration ermöglicht, dass auch konventionelle, bisher am Markt erhältliche Zungenkloben-Konfigurationen, auf Grund der Anbringung einer solchen Platte weitergebildet werden können, um so ebenfalls die oben beschriebenen Effekte und Vorteile für sich nutzbar machen zu können. Darüber hinaus kann eine möglichst kostengünstige Fertigung des Zungenklobenkörpers erreicht werden.

Im Falle der zumindest teilweisen oder vollständigen Ausbildung der Tasche mittels einer Platte kann bei Bedarf die oben beschriebene seitliche Einführöffnung über einen Teil des Umfangs der Aufnahmeöffnung weggelassen werden, was eine Steigerung der Stabilität der Platte am Zungenklobenkörper erwirkt. Außerdem können dadurch die Bearbeitungs- bzw. Fertigungskosten auf Grund der geringeren Komplexität der Geometrie des Zungenklobenkörpers reduziert werden. Während der Verwendung des Zungenkloben ist des Weiteren ein Zugriff auf die Befestigungsmutter, beispielsweise zum Tauschen derselben, schnell und einfach über eine Demontage, insbesondere das Abschrauben, der Platte vom Zungenklobenkörper realisierbar.

Bevorzugt ist die Platte aus Kunststoff, Messing oder Bronze ausgebildet.

Im Falle von Kunststoff kann eine besonders kostengünstige, verschleiß- und witterungsresistente Konstruktion mit einer hohen Lebensdauer erzielt werden. Es können jedoch auch andere Materialen unter Erreichung vergleichbarer Vorteile verwendet werden. So zeichnen sich auch Messing oder Bronze durch gute Gleiteigenschaften und verschleiß- und witterungsresistente Materialeigenschaften aus, so dass die Platte ebenso aus Messing oder Bronze ausgebildet sein kann.

Bevorzugt weist der Zungenklobenkörper im Verbindungsbereich zwei vertikal miteinander fluchtende Bohrungen auf. Diese sind zur Aufnahme einer Zungenbefestigungsschraube ausgestaltet.

Bevorzugt weist der Zungenklobenkörper in den Stegen zwei horizontal miteinander fluchtende Bohrungen zur Aufnahme eines Fangbolzens auf.

Dies ermöglicht es, eine Schieberstange unterhalb der Verschlussklammer durch die Aufnahme eines Fangbolzens daran zu hindern, nach unten auszuweichen.

Gemäß einem weiteren Aspekt der vorliegenden Erfindung ist ein Klammerverschluss für ein Weichenstellsystem vorgesehen, welcher einen Zungenkloben gemäß einem der vorhergehenden Aspekte aufweist.

Der Klammerverschluss weist ferner einen Exzenterbolzen, eine Verschlussklammer und eine Befestigungsmutter auf.

Der Exzenterbolzen ist mittels der Aufnahmeöffnungen der Stege des Zungenklobenkörpers im Zungenklobenkörper gelagert. Der Exzenterbolzen selbst weist relativ zu dessen axialer Erstreckung einen Exzenterbereich auf, welcher zwischen den Stegen des Zungenklobenkörpers vorgesehen ist. Das heißt, der Exzenterbolzen ist achsparallel in den Aufnahmeöffnungen der Stege des Zungenklobenkörpers gelagert. Der dazwischen befindliche Exzenterbereich zeichnet sich durch eine von dieser durch die Aufnahmeöffnungen verlaufenden Achse abweichende Mittelachse, d.h. eine parallele Längsachse, aus.

Die Verschlussklammer weist ein Befestigungsauge auf. Durch das Befestigungsauge ist die Verschlussklammer über den Exzenterbereich des Exzenterbolzens mit dem Zungenklobenkörper verbunden. Mit anderen Worten: Der Exzenterbolzen erreicht eine Verbindung der Verschlussklammer relativ zum Zungenkloben, wobei gleichzeitig die Position der Verschlussklammer mittels des Hubs des Exzenterbereichs des Exzenterbolzens eingestellt werden kann.

Die Befestigungsmutter ist zur Fixierung einer axialen Position des Exzenterbolzens mit dem Exzenterbolzen verschraubt. Das heißt, nach Einstellung des Hubs des Exzenterbolzens und damit der Position der Verschlussklammer relativ zum Zungenkloben dient die Befestigungsmutter vor allem dazu, die axiale Position des Exzenterbolzens im bzw. am Zungenkloben in der Klammerverschluss-Anordnung zu fixieren. Hierzu erstreckt sich die Befestigungsmutter, insbesondere der Flansch der Befestigungsmutter, zumindest teilweise oder vollständig in die Ausnehmung an der Aufnahmeöffnung des Steges des Zungenklobens.

Hierbei ist die Ausnehmung bevorzugt so ausgestaltet, dass sie einen axialen Bewegungsspielraum der Befestigungsmutter am Exzenterbolzen in einer Richtung weg vom Zungenklobenkörper beschränkt. Konkret wird der axialen Bewegungsspielraum dermaßen beschränkt, dass ein vollständiges Abschrauben der Befestigungsmutter vom Exzenterbolzen, ohne den Exzenterbolzen axial zu bewegen, ausgeschlossen ist. Die Befestigungsmutter lässt sich zwar grundsätzlich vom Exzenter abschrauben, aber die Schraubbewegung der Befestigungsmutter wird durch die Ausnehmung ab einer von den Dimensionen der Befestigungsmutter und der Ausnehmung abhängigen Position auf dem Exzenter in eine Axialbewegung des Exzenters umgelenkt.

Somit wird eine hohe Betriebssicherheit beibehalten und gleichzeitig die Anwenderfreundlichkeit, zum Beispiel bei der Anpassung des Hubs des Exzenterbolzens zur Nachjustierung der Position der Verschlussklammer in engen Bauraumverhältnissen, verbessert.

Bevorzugt ist die Befestigungsmutter eine Flanschmutter, deren Flansch zumindest teilweise innerhalb der Ausnehmung aufgenommen ist und durch ein Anstoßen an die axialen Ränder der Ausnehmung einen axialen Bewegungsspielraum der Befestigungsmutter beschränkt.

Bevorzugt ist die Ausnehmung so ausgestaltet, dass sie eine zumindest teilweise Anordnung der Befestigungsmutter bzw. deren Flansch in einem Hinterschnitt des Zungenklobens ermöglicht. Eine vollständige Anordnung der Befestigungsmutter bzw. deren Flansch in einem Hinterschnitt des Zungenklobens ist auch möglich.

Eine derartige Konfiguration macht die Ausgestaltung eines Hinterschnitts konstruktiv vorteilhaft nutzbar. Indem zumindest der Flasch der Befestigungsmutter zumindest teilweise im Hinterschnitt angeordnet ist, kann verhindert werden, dass sich die Befestigungsmutter vom Exzenterbolzen vollständig lösen kann, ohne den Exzenterbolzen axial zu bewegen. Mit anderen Worten kann verhindert werden, dass die Befestigungsmutter vollständig vom Exzenterbolzen abgeschraubt werden kann, ohne den Exzenterbolzen axial zu bewegen.

Darüber hinaus ermöglicht ein solcher Hinterschnitt, dass sich die Befestigungsmutter in einem axialen Bewegungsspielraum, d.h. in einem sich in axialer Richtung des Exzenterbolzens erstreckenden Hohlraum, beispielsweise beim Lösen der Befestigungsmutter weg vom Zungenklobenkörper unter Umständen zunächst frei bewegen kann, auch wenn dies nicht erforderlich ist. Im Verlaufe des weiteren Lösens der Schraubverbindung kann die vom Zungenkloben weg orientierte Oberfläche des Flansches der Befestigungsmutter auf den axial von der Mitte des Zungenklobenkörpers weiter entfernten Rand des Hinterschnitts stoßen, welcher entweder integral oder beispielsweise in Form der oben beschriebenen Platte oder als anderer Widerstand ausgebildet ist. Wenn dies auftritt, erwirkt eine weitere Rotation der am Exzenterbolzen aufgeschraubten Befestigungsschraube, dass sich der Exzenterbolzen entgegen der Löserichtung der Befestigungsschraube entlang seiner axialen Erstreckung und entgegen der Löserichtung der Befestigungsschraube bewegt.

Dadurch kann auch die axiale Position des Exzenterbolzens, beispielsweise zur Justierung des Hubs des Exzenterbolzens in einer definierten axialen Position, durch einfaches Schrauben des Anwenders an der Befestigungsschraube verändert werden, ohne dass dabei weiteres Werkzeug vonnöten ist. Das heißt, allein durch die Rotation der Befestigungsschraube im Zusammenspiel mit der Ausnehmung und dem Zungenkloben wird die axiale Position des Exzenterbolzens im Klammerverschluss fixiert bzw. gelöst, ohne dass dabei weitere Werkzeuge als ein Schraubschlüssel für die Befestigungsschraube oder ein größerer Freiraum in der Umgebung der axialen Enden des Exzenterbolzens vonnöten sind.

Bevorzugt steht bei den oben beschrieben Ausgestaltungen des Klammerverschlusses ein Teil der Befestigungsmutter in der axialen Richtung des Exzenterbolzens weg vom Zungenklobenkörper vor.

Somit ist die Befestigungsmutter jederzeit leicht zugänglich und kann unmittelbar über Schraubschlüssel wie z.B. Maulschlüssel oder Ringschlüssel manipuliert werden, um so die axiale Position des Exzenterbolzens im Klammerverschluss zu fixieren oder für Einstell- und Wartungsarbeiten zu lösen.

Die oben beschriebenen Ausgestaltungen können darüber hinaus, zur weiteren Erhöhung der Betriebssicherheit, mit einem Sicherungsblech, wie aus EP 2 591 972 A2 bekannt, versehen sein. Dies zeichnet sich insbesondere dadurch aus, dass es nicht nur den oberen Bereich des Zungenklobenkörpers, in dem der Aufnahmeschlitz zur Aufnahme eines Fußes einer Stellzunge vorgesehen ist, umgibt, sondern auch die beiden Stege entlang ihrer im Wesentlichen vertikalen Erstreckung vor Umwelt- und Witterungseinflüssen schützt.

### KURZE BESCHREIBUNG DER FIGUREN

Nachfolgend wird die Erfindung rein beispielhaft anhand der beigefügten Figuren beschrieben, in denen
- Fig. 1: eine Explosionsdarstellung eines Zungenklobens und damit verbundener Bauteile eines Klammerverschlusses für ein Weichenstellsystem darstellt,
- Fig. 2: den Klammerverschluss für ein Weichenstellsystem gemäß Figur 1 in einem montierten Zustand veranschaulicht,
- Fig. 3: den Klammerverschlusses für ein Weichenstellsystem gemäß Figur 1 mit einer Modifikation der Ausnehmung darstellt.

### DETAILLIERTE BESCHREIBUNG DER BEVORZUGTEN AUSFÜHRUNGSFORM

In den nachfolgenden Figuren werden dieselben Bauelemente jeweils mit denselben Bezugszeichen bezeichnet.

In Fig. 1 ist ein Zungenkloben 10 dargestellt sowie einige mit dem Zungenkloben 10 verbundene, nachfolgend detaillierter erläuterte Bauelemente, welche zusammen einen Klammerverschluss 11 für ein Weichenstellsystem bilden.

Konkret weist der Klammerverschluss 11 den Zungenkloben 10, eine Verschlussklammer 18, einen Exzenterbolzen 22 sowie eine an einem axialen Ende des Exzenterbolzens verschraubte Befestigungsschraube 28 auf.

Der Zungenkloben 10 umfasst einen Zungenklobenkörper 13 und ist bevorzugt als Gussteil ausgeführt.

Wie der isometrischen Explosionszeichnung von Figur 1 entnommen werden kann, erstreckt sich der Zungenklobenkörper 13 im Wesentlichen in einer horizontalen und vertikalen Richtung, so dass das Erscheinungsbild der beispielhaft dargestellten Ausführungsform des Zungenklobenkörpers 13 der Grundform des Buchstaben L entspricht.

Der Zungenklobenkörper 13 weist im Wesentlichen zwei sich vertikal und parallel zueinander erstreckende Stege 14 auf, welche über einen Verbindungsbereich 15 miteinander verbunden sind. In der dargestellten Ausführungsform bildet der Verbindungsbereich 15 den oberen Bereich des Zungenklobenkörpers 13 und die beiden Stege 14 erstrecken sich davon ausgehend im Wesentlichen vertikal nach unten.

Wie in Figur 1 veranschaulicht, ist am unteren Ende der Stege 14, d.h. am in vertikaler Richtung unteren Ende der Stege 14, ein Fangbolzen 46 vorgesehen. Zu dessen Aufnahme weist der Zungenklobenkörper 13 zwei horizontal miteinander fluchtende Fangbolzenaufnahmebohrungen 19 auf. Darin wird der Fangbolzen 46 aufgenommen und mittels einer Fangbolzenschraube 48 gegen axiales Herausfallen bzw. Lösen gesichert. Der Fangbolzen 46 besitzt die Funktion, die bei einem herkömmlichen Weichenstellsystem vorhandene Schieberstange unterhalb der Verschlussklammer 18 einzufassen, so dass der Zungenkloben 10 nicht nach oben aus dem Eingriff mit der Schieberstange herausbewegt werden kann.

Wie in Figur 1 außerdem dargestellt, befindet sich im oberen Bereich des Zungenklobenkörpers 13, hier am Verbindungsbereich 15, ein Aufnahmeschlitz 12 für den Fuß einer nicht dargestellten Stellzunge. Auf beiden Seiten des Aufnahmeschlitzes 12 sind vertikal miteinander fluchtende Bohrungen 16 zur Aufnahme einer in Figur 1 nicht dargestellten Zungenbefestigungsschraube 17 im Zungenklobenkörper 13 vorgesehen. Die Längsachse der in den Figuren 2 und 3 dargestellten Zungenbefestigungsschraube 17 ist in Einbaulage, d.h. in der beschrieben Referenzlage, des Zungenklobens 10 an einer Stellzunge im Wesentlichen vertikal.

Die Verschlussklammer 18 weist ein Befestigungsauge 20 auf, mit Hilfe dessen die Verschlussklammer 18 in einem Aufnahmeraum 21 zwischen den beiden Stegen 14 an dem Zungenkloben 10 befestigbar ist. Hierzu weist der Zungenklobenkörper 13 in den Stegen 14 zwei horizontal entlang einer Fluchtrichtung F miteinander fluchtende Aufnahmeöffnungen 23 auf. Diese Aufnahmeöffnungen 23 dienen dazu, den Exzenterbolzen 22 über zwei Lagerschalen 25 zur Befestigung der Verschlussklammer 18 am Zungenkloben 10 aufzunehmen. Der durch die Aufnahmeöffnungen 23 und die Lagerschalen 25 im Zungenklobenkörper 13 gelagerte Exzenterbolzen 22 weist relativ zu dessen Längsachse einen Exzenterbereich 24 auf. Dabei unterscheidet sich die Mittelachse, d.h. die Längsachse, des Exzenterbereichs 24 von der Längsachse der beiden in den Lagerschalen 25 aufgenommenen Bereiche des Exzenterbolzens 22. Der Exzenterbolzen 22 tritt durch das Befestigungsauge 20 der Verschlussklammer 18 hindurch und kann mit seinem Exzenterbereich 24, welcher zwischen den Stegen 14 des Zungenklobenkörpers vorgesehen ist, durch eine gezielte Rotation zur Justierung der Verschlussklammer 18 verwendet werden.

Zur axialen Fixierung des Exzenterbolzens 22 dient eine Befestigungsmutter 28, die vorzugsweise selbstsichernd ausgeführt ist und die mit einem am axialen Ende des Exzenterbolzens 22 vorgesehenen Außengewinde zur Fixierung der axialen Position des Exzenterbolzens 22 im Zungenkloben 10 in Eingriff gebracht werden kann. Das heißt, durch die Verschraubung der Befestigungsmutter 28 auf dem Exzenterbolzen 22 gegen den Zungenklobenkörper 13 kann zumindest die axiale Position des Exzenterbolzens 22 fixiert werden. In den dargestellten Ausführungsformen handelt es sich bei der Befestigungsmutter 28 um eine Flanschmutter mit einem kreisförmig in radialer Richtung vorstehenden Flansch 31.

Am axial gegenüberliegenden Ende des mit der Befestigungsmutter 28 versehenen axialen Endes des Exzenterbolzens 22 ist der Kopf 38 des Exzenterbolzens 22 vorgesehen. Am Kopf 38 des Exzenterbolzens 22 ist formschlüssig eine Einstellscheibe 34 angebracht, die mit einer schlüssellochförmigen Öffnung 36 versehen ist. Der im Wesentlichen runde Teil der schlüssellochförmigen Öffnung 36 dient dazu, über den Kopf 38 des Exzenterbolzens 22 gesteckt werden zu können. Eine anschließende axiale Verschiebung der Einstellscheibe 34 aus dem im Wesentlichen kreisförmigen Bereich der Öffnung 36 heraus fixiert die Einstellscheibe 34 in formschlüssiger Weise in Zusammenwirken mit einer am Exzenterbolzen 22 vorgesehenen Nut, so dass die Einstellscheibe 34, welche auch als Sicherungsscheibe verstanden werden kann, in axialer Richtung des Exzenterbolzens 22 am Exzenterbolzen 22 fixiert ist und nur gemeinsam mit dem Exzenterbolzen 22 um die Längsachse des Exzenterbolzens 22 herum gedreht werden kann. Die Einstellscheibe 34 ist mit einer Anzahl von Stiftöffnungen 42 versehen, die in Einbauposition mit einem nicht dargestellten, am Zungenklobenkörper 13 vorgesehen Fixierstift in Eingriff gebracht werden, um so ein Verdrehen der Einstellscheibe 34 und des damit formschlüssig verbundenen Exzenterbolzens 22 zu verhindern.

Die Figuren 1, 2 und 3 zeigen darüber hinaus, dass an einem der Stege 14 des Zungenklobenkörpers 13 im Bereich der Aufnahmeöffnung 23 eine taschenartige Ausnehmung 30 am Zungenkloben 10 vorgesehen ist. Diese erstreckt sich radial zur Fluchtrichtung F und über einen Teil des Umfangs der Aufnahmeöffnung 23. Wie in Figur 1 veranschaulicht, ist die Ausnehmung 30 also direkt an der Aufnahmeöffnung 23 angeordnet, wobei im Bereich der Aufnahmeöffnung 23 im Zungenklobenkörper kein Material des Zungenklobenkörpers 13 zur Ausbildung der Ausnehmung 30 vorgesehen ist.

Die Ausnehmung 30 erstreckt sich dabei bewusst nur teilweise über den Umfang der Aufnahmeöffnung 23, um so teilweise den Flansch 31 der Befestigungsmutter 28 am Exzenterbolzen 22 aufzunehmen. Um während der Montage die Einführung der Befestigungsmutter 28 in die Ausnehmung 30, in welcher der Exzenterbolzen 22 mit der Befestigungsmutter 28 verschraubt wird, zu erleichtern, weist die Ausnehmung 30 eine, bei Ausführungsformen mit einer nachfolgend detaillierter beschriebenen Platte 35 optionale, seitliche Einführöffnung 33 auf. Diese kann sich teilweise über den Umfang der Aufnahmeöffnung 23 erstrecken. Wie diesbezüglich aus Figur 1 erkennbar ist, bildet die Ausnehmung 30 zusammen mit der seitlichen Einführöffnung 33 hier beispielsweise eine U-förmige Tasche im Zungenklobenkörper 13.

Wie den Figuren 2 und 3 diesbezüglich weiter zu entnehmen ist, ist die Ausnehmung 30 dabei so ausgestaltet, dass der Flansch 31 der Befestigungsmutter 28, nach der seitlichen Einführung der Befestigungsmutter 28 über die seitliche Einführöffnung 33, in der Ausnehmung 30 im Montagezustand "gefangen" ist. Der Bereich der Befestigungsmutter 28, welcher mit einem Schraubenschlüssel in Eingriff bringbar ist, steht in der axialen Richtung des Exzenterbolzens 22 weg vom Zungenklobenkörper 13 aus der Ausnehmung 30 heraus vor. Somit kann, obwohl die Befestigungsmutter 28 in der Ausnehmung 30 des Zungenklobens 10 vorgesehen bzw. "gefangen" ist, die Verschraubungsposition der Befestigungsmutter 28 am bzw. relativ zum Exzenterbolzen 22 zu jedem Zeitpunkt verändert und angepasst werden.

Die Ausnehmung 30 selbst ist dabei so ausgestaltet, dass sie den axialen Bewegungsspielraum der Befestigungsmutter 28 durch Aufnahme von deren Flansch 31 beschränkt. Hierzu ist, gemäß der in Figur 1 und 2 dargestellten Ausführungsform, die Ausnehmung 30 zumindest teilweise mittels einer Platte 35 ausgebildet, die am Zungenklobenklobenkörper 13 befestigt ist. Zur Befestigung der Platte 35 am Zungenklobenkörper sind in der Ausführungsform von Figur 1 und 2 drei Plattenbefestigungsschrauben 37 vorgesehen. Die Platte 35 selbst ist auf Grund der vorteilhaften Korrosionsresistenz in der in den Figuren 1 und 2 dargestellten Ausführungsform aus Kunststoff ausgebildet.

Über die Platte 35 auf der Ausnehmung 30 kann also der Flansch 31 in der Ausnehmung 30 dermaßen aufgenommen werden, dass der Flansch sich in einem Hinterschnitt befindet und, wie oben beschrieben, darin "gefangen" ist. Hierbei erwirkt die Ausnehmung 30, insbesondere die Platte 35, dass der axiale Bewegungsspielraum entlang der Fluchtrichtung F der Befestigungsmutter 28 am Exzenterbolzen 22 in einer Richtung weg vom Zungenklobenkörper 13 dermaßen beschränkt wird, dass ein vollständiges Abschrauben der Befestigungsmutter 28 vom Exzenterbolzen 22, ohne den Exzenterbolzen 22 selbst axial zu bewegen, ausgeschlossen ist, da der Flansch 31 an der Platte 35 beim Abschrauben anstößt. Entsprechend kann einerseits ein vollständiges Ablösen der Befestigungsmutter 28 vom Exzenterbolzen 22 ausgeschlossen werden.

Andererseits erwirkt die Ausgestaltung der Ausnehmung 30, dass die Befestigungsmutter 28 nur in einem begrenzten axialen Bewegungsspielraum bis zur Platte 35 bewegt werden kann. Konkret, bis sie im Verlaufe des Abschraubens mit der Innenseite der Platte 35, also der dem Zungenklobenkörper 13 zugewandten Seite der Platte 35, in Kontakt kommt. Infolgedessen erwirkt der Kontakt des Flanschs 31 der Befestigungsmutter 28 mit der Platte 35 der Ausnehmung 30, dass durch weitere Rotationskrafteinleitung an der Befestigungsmutter 28, beispielsweise über einen Schraubenschlüssel, die axiale Position des Exzenterbolzens 22 bewegt werden kann. Wenn der Exzenterbolzen 22 ausreichend weit entlang der Fluchtrichtung F aus dem Zungenklobenkörper 13 getrieben worden ist, dass die betreffende Stiftöffnung 42 der Einstellscheibe 34 nicht mehr in Eingriff mit dem Fixierstift steht, kann der Hub des Exzenterbolzens 22 schnell und unkompliziert auch bei wenig vorhandenem Bauraum im Weichenstellsystem justiert werden.

Alternativ zu der oben beschriebenen Platten-Ausgestaltung gemäß Figuren 1 und 2 kann, wie in Figur 3 veranschaulicht ist, die Ausnehmung 30 auch integral mit dem Zungenklobenkörper 13 und somit ohne die separate Platte 35 ausgebildet sein. Mit anderen Worten: Die Funktion der Platte 35 wird in der Ausführungsform gemäß Figur 3 allein durch die integral ausgebildete Ausnehmung 30 des Zungenklobenkörpers 13 erzielt. So kann diese Ausnehmung 30 beispielswese in Form einer Tasche durch spanende Bearbeitung, insbesondere durch Fräsen oder dergleichen in dem Zungenklobenkörper 13 ausgeformt sein, um so die oben beschriebene Hinterschneidung für den Flansch 31 der Befestigungsmutter 28 und die damit verbundenen Effekte und Vorteile zu erzielen.

**BEZUGSZEICHENLISTE**

| | |
|---|---|
| Zungenkloben | 10 |
| Klammerverschluss | 11 |
| Aufnahmeschlitz | 12 |
| Zungenklobenkörper | 13 |
| Steg | 14 |
| Verbindungsbereich | 15 |
| Bohrung | 16 |
| Zungenbefestigungsschraube | 17 |
| Verschlussklammer | 18 |
| Fangbolzenaufnahmebohrung | 19 |
| Befestigungsauge | 20 |
| Aufnahmeraum | 21 |
| Exzenterbolzen | 22 |
| Aufnahmeöffnung | 23 |
| Exzenterbereich | 24 |
| Lagerschale | 25 |
| Befestigungsmutter | 28 |
| Ausnehmung | 30 |
| Flansch | 31 |
| seitliche Einführöffnung | 33 |
| Einstellscheibe | 34 |
| Plate | 35 |
| schlüssellochförmige Öffnung | 36 |
| Plattenbefestigungsschraube | 37 |
| Kopf | 38 |
| Stiftöffnung | 42 |
| Fangbolzen | 46 |
| Fangbolzenschraube | 48 |
| Fluchtrichtung | F |

## Patentansprüche

1. Zungenkloben (10) eines Klammerverschlusses (11) für ein Weichenstellsystem, aufweisend:
einen Zungenklobenkörper (13) mit zwei sich vertikal erstreckenden und nebeneinander verlaufenden Stegen (14), die über einen Verbindungsbereich (15) miteinander verbunden sind und zwischen sich einen Aufnahmeraum (21) für ein Befestigungsauge (20) einer Verschlussklammer (18) bilden,
wobei der Zungenklobenkörper (13) im Verbindungsbereich (15) einen horizontalen Aufnahmeschlitz (12) zur Aufnahme eines Fußes einer Stellzunge und in den Stegen (14) zwei horizontal entlang einer Fluchtrichtung (F) miteinander fluchtende Aufnahmeöffnungen (23) zur Aufnahme eines Exzenterbolzens (22) aufweist, und
wobei der Zungenkloben (10) an zumindest einem der beiden Stege (14) an dessen Aufnahmeöffnung (23) eine sich radial zur Fluchtrichtung (F) und über einen Teil des Umfangs der Aufnahmeöffnung (23) erstreckende Ausnehmung (30) zur teilweisen Aufnahme zumindest eines Flansches (31) einer Befestigungsmutter (28) des Exzenterbolzens (22) aufweist.

2. Zungenkloben (10) gemäß Anspruch 1, wobei die Ausnehmung (30) integral mit dem Zungenklobenkörper (13) ausgebildet ist.

3. Zungenkloben (10) gemäß Anspruch 2, wobei die Ausnehmung (30) eine seitliche Einführöffnung (33) über einen Teil des Umfangs der Aufnahmeöffnung (23) aufweist, über welche die Befestigungsmutter (28) aufnehmbar ist.

4. Zungenkloben (10) gemäß Anspruch 1, wobei die Ausnehmung (30) zumindest teilweise mittels einer Platte (35) ausgebildet ist, die am Zungenklobenkörper (13) befestigt, insbesondere angeschraubt, ist.

5. Zungenkloben (10) gemäß Anspruch 4, wobei die Platte (35) aus Kunststoff, Messing oder Bronze ausgebildet ist.

6. Zungenkloben (10) gemäß einem der vorhergehenden Ansprüche, wobei der Zungenklobenkörper (13) im Verbindungsbereich (15) zwei vertikal miteinander fluchtende Bohrungen (16) zur Aufnahme einer Zungenbefestigungsschraube (17) aufweist.

7. Zungenkloben (10) gemäß einem der vorhergehenden Ansprüche, wobei der Zungenklobenkörper (13) in den Stegen (14) zwei horizontal miteinander fluchtende Fangbolzenaufnahmebohrungen (19) zur Aufnahme eines Fangbolzens aufweist.

8. Klammerverschluss (11) für ein Weichenstellsystem, aufweisend:
einen Zungenkloben (10) gemäß einem der vorhergehenden Ansprüche;
einen Exzenterbolzen (22), der mittels der Aufnahmeöffnungen (23) im Zungenklobenkörper (13) gelagert ist und der relativ zu dessen axialer Erstreckung einen Exzenterbereich (24) aufweist, welcher zwischen den Stegen (14) vorgesehen ist;
eine Verschlussklammer (18) mit einem Befestigungsauge (20), durch das die Verschlussklammer (18) über den Exzenterbereich (24) des Exzenterbolzens (22) mit dem Zungenklobenkörper (13) verbunden ist;
eine Befestigungsmutter (28), die zur Fixierung einer axialen Position des Exzenterbolzens (22) mit dem Exzenterbolzen (22) verschraubt ist und sich zumindest teilweise in die Ausnehmung (30) an der Aufnahmeöffnung (23) des Steges (14) erstreckt.

9. Klammerverschluss (11) gemäß Anspruch 8, wobei die Ausnehmung (30) so ausgestaltet ist, dass sie einen axialen Bewegungsspielraum der Befestigungsmutter (28) am Exzenterbolzen (22) in einer Richtung weg vom Zungenklobenkörper (13) dermaßen beschränkt, dass ein vollständiges Abschrauben der Befestigungsmutter (28) vom Exzenterbolzen (22), ohne den Exzenterbolzen (22) axial zu bewegen, ausgeschlossen ist.

10. Klammerverschluss (11) gemäß Anspruch 8 oder 9, wobei die Ausnehmung (30) so ausgestaltet ist, dass sie eine zumindest teilweise Anordnung der Befestigungsmutter (28) am Exzenterbolzen (22) in einem Hinterschnitt des Zungenklobens (11) ermöglicht.

11. Klammerverschluss (11) gemäß Anspruch 10, wobei die Befestigungsmutter (28) eine Flanschmutter ist, deren Flansch (31) in der Ausnehmung (30) einen axialen Bewegungsspielraum der Befestigungsmutter (28) beschränkt.

12. Klammerverschluss (11) gemäß einem der Ansprüche 8 bis 11, wobei ein Teil der Befestigungsmutter (28) in der axialen Richtung des Exzenterbolzens (22) weg vom Zungenklobenkörper (13) vorsteht.
